# EUROPÄISCHE PATENTSCHRIFT

(11) **EP 0 708 235 B1**
(45) Veröffentlichungstag und Bekanntmachung des Hinweises auf die Patenterteilung: **05.08.1998**
(21) Anmeldenummer: 95114923.6
(22) Anmeldetag: 22.09.1995
(51) Int. Cl.: F02F 7/00, F02F 11/00

(54) **Befestigungsanordnung für Deckel an Maschinen**
Fastening device for a cover on a machine
Dispositif de fixation d'un couvercle sur un corps de machine

(30) Priorität: 19.10.1994 DE 4437341
(43) Veröffentlichungstag der Anmeldung: 24.04.1996
(73) Patentinhaber: Ford-Werke Aktiengesellschaft, 50735 Köln (DE); FORD MOTOR COMPANY LIMITED, Brentwood, Essex CM13 3BW (GB); FORD FRANCE SOCIETE ANONYME, 92506 Rueil Malmaison Cedex (FR)
(72) Erfinder: Seifert, Klaus, D-50226 Frechen (DE)
(74) Vertreter: Messulam, Alec Moses

(56) Entgegenhaltungen:
- EP-A- 0 237 205
- EP-A- 0 618 385
- FR-A- 2 359 326
- US-A- 4 394 853
- US-A- 5 397 206

## Beschreibung

Die Erfindung bezieht sich auf eine Befestigungsanordnung für Deckel an Maschinen, der im Oberbegriff des Patentanspruches 1 erläuterten Art.

Aus der DE-OS 30 04 426 ist eine Verbindung zwischen zwei Gehäuseteilen bekannt, die durch einen gummielastischen Profilstreifen gegen die Übertragung von Körperschall von einem auf das andere Gehäuseteil isoliert ist. Der gummielastische Profilstreifen umfaßt hierbei einen nach auswärts gerichteten Rand des einen Gehäuseteiles und liegt in einer Ausnehmung des anderen Gehäuseteiles, wo er durch ein Halteblech abdichtend verspannt wird.

Die bekannte Verbindung weist den Nachteil auf, daß an zumindest einem Gehäuseteil umlaufende Ausnehmungen zur Aufnahme des Profilstreifens vorgesehen werden müssen und daß bei der Montage des Profilstreifens dieser zunächst auf den Rand des einen Gehäuseteiles aufgesetzt und dann erst in die Ausnehmung eingebracht werden muß.

Aus der DE-PS 40 01 470 ist eine Brennkraftmaschine mit einem Ölabweisteil bekannt, das an einem umlaufenden Flansch mit einem anvulkanisierten Abdichtmittel aus elastischem Material versehen ist, das sich sowohl an der Oberseite als auch an der Unterseite des Flansches erstreckt und sich zumindest in bestimmten Bereichen durch Öffnungen im Flansch hindurch erstreckt.

Bei der bekannten Befestigungsanordnung an einer Brennkraftmaschine mit einem Ölabweisteil sind die am umlaufenden Flansch sowohl an der Ober- als auch an der Unterseite umlaufenden Abdichtmittel als anvulkanisierte Dichtungen ausgebildet.

Die Aufgabe der Erfindung ist es, eine Befestigungsanordnung für Deckel an Maschinen, der im Oberbegriff des Patentanspruches 1 erläuterten Art zu schaffen, die bei geringem Bauaufwand eine einfache Montage und eine sichere Entkoppelung gegenüber der Übertragung von Körperschall sicherstellt.

Gemäß der Erfindung wird diese Aufgabe gelöst, indem eine Befestigungsanordnung für Deckel an Maschinen der im Oberbegriff des Patentanspruches 1 erläuterten Art, die im Kennzeichenteil des Patentanspruches 1 aufgezeigten Merkmale aufweist.

Dadurch, daß der gummielastische Profilstreifen an der Dichtseite des Randes des Deckels umlaufend und an der Befestigungsseite nur teilweise im Bereich von Befestigungsstellen anvulkanisiert ist und ein Halteblech in mehrere, nur im Bereich von Befestigungsmittel angeordneten Spannstücke aufgeteilt ist, wird eine Befestigungsanordnung für Deckel an Maschinen geschaffen, die mit geringem Bauaufwand eine einfache Montage und eine zuverlässige Entkoppelung gegenüber der Übertragung von Körperschall sicherstellt.

In den Ansprüchen 2 bis 4 sind weitere Einzelheiten der Erfindung erläutert.

Die Erfindung wird anhand eines in den beiliegenden Zeichnungen gezeigten Ausführungsbeispieles näher erläutert. Es zeigt:
- Fig. 1: eine Draufsicht auf eine Befestigungsanordnung für Deckel an Maschinen gemäß der Erfindung;
- Fig. 2: einen Schnitt entlang der Linie II-II in Fig. 1 und
- Fig. 3: einen Schnitt entlang der Linie III-III in Fig. 1.

An einem Maschinenbauteil 1 ist eine umlaufende Dichtfläche 2 plan bearbeitet und weist eine Vielzahl von z.B. Gewindebohrungen 3 zur Aufnahme von Befestigungsbolzen 4 auf.

Ein Deckel 5 für die Maschine, im vorliegenden Ausführungsbeispiel ein Ventildeckel einer Brennkraftmaschine ist z.B. als Blechpreßteil oder als Aluminiumgußteil hergestellt und muß an dem Maschinenbauteil 1, im vorliegenden Falle dem Zylinderkopf der Brennkraftmaschine, gegen eine Übertragung von Körperschall entkoppelt und abgedichtet befestigt werden.

Der Deckel 5 ist mit einem umlaufenden Flansch 6 versehen, der in bestimmten Bereichen mit Erweiterungen 7 zur Aufnahme der Befestigungsbolzen 4 versehen ist.

Der Flansch 6 ist im Bereich der Erweiterungen 7 mit Durchtrittsöffnungen 8 versehen.

Der Flansch 6 des Deckels 5 ist an seiner Dichtseite 9 und seiner Befestigungsseite 10 mit einem anvulkanisierten gummielastischen Profilstreifen 11 versehen, der sich an der Dichtseite 9 des Deckels 5 als umlaufende, mit Abdichtrippen 12 versehene Dichtung erstreckt, während er an der Befestigungsseite 10 nur in Teilbereichen als Auflagen 13 ausgebildet ist, die von Spannstücken 14, 15 und 16 mittels der Befestigungsbolzen 4 verspannt werden.

Die Auflagen 13 und die Spannstücke 14, 15 und 16 sind hierbei den erweiterten Bereichen 7 mit entsprechenden Ausbauchungen 17, 18 und 19 angepaßt und erstrecken sich über eine solche Flächenabmessung, das mittels der vorgesehenen zwei oder des einen Befestigungsbolzens 4 ein Verspannen des Deckels 5 mit einer entsprechenden Vorspannkraft ermöglicht wird, die eine sichere Abdichtung gewährleistet.

Die Befestigungsbolzen 4 sind hierbei in an sich bekannter Weise als Befestigungsschrauben mit Bund oder als Befestigungsschrauben mit Bund und Hülse ausgeführt. Der gummielastische Profilstreifen 11 tritt im Bereich von Durchtrittsöffnungen 8 im Flansch 6 für die Befestigungsbolzen 4 von der Dichtseite 9 des Flansches 6 des Deckels 5 zur Befestigungsseite 10 hindurch und schirmt damit die als Bundbolzen mit Abstandshülsen ausgebildeten Befestigungsbolzen 4 gegen eine körperliche Berührung mit dem Deckel 5 ab.

Bei einem Spannstück 14 mit zumindest zwei Befestigungsbolzen 4 ist eine zwangsläufige Ausrichtung gegeben, wohingegen bei den Spannstücken 15 und 16 mit nur einem Befestigungsbolzen 4 es beim Anziehen der Befestigungsbolzen 4 durch Mitdrehen der Spannstücke 15 oder 16 dazu kommen kann, daß Teile der Spannstücke 15 und 16 in Berührung zum Deckel 5 gelangen, wodurch die Entkoppelung unterbrochen würde.

Gemäß der Erfindung sind daher die Spannstücke 15 und 16 zumindest gegenüber ihren Ausbauchungen 18 und 19 mit Abkantungen 20 und 21 versehen und die oberen Auflagen 13 sind derart ausgeführt, daß sie eine in Fig. 3 in Strich-Punkt-Linien angedeuteten Wulst 22 aufweisen, die die Spannstücke 15 und 16 gegen Verdrehen und zur Anlage kommen an den Deckel 5 abstützt.

Selbstverständlich ist anstelle der Verwendung von Befestigungsbolzen 4 auch eine Befestigung des Deckels durch an sich bekannte C-förmige Federklammern oder durch Kniehebel oder dergleichen möglich.

## Patentansprüche

1. Befestigungsanordnung für Deckel an Maschinen, die durch einen gummielastischen Profilstreifen (11) gegen die Übertragung von Körperschall entkoppelt ist, wobei der gummielastische Profilstreifen (11) an einem auswärts gerichteten Flansch (6) des Deckels (5) beiderseits angeordnet ist und in Einbaulage durch ein Halteblech (14) unter Verspannung abdichtend gegen das Maschinengehäuse (1) gehalten wird,
**dadurch gekennzeichnet,** daß
- der gummielastische Profilstreifen (11) an der Dichtseite (9) des Flansches (6) des Deckels (5) als umlaufende, mit Abdichtrippen (12) versehene Dichtung und an der Befestigungsseite (10) nur im Bereich von Befestigungsstellen als Auflagen (13) anvulkanisiert ist und
- das Halteblech in mehrere, nur im Bereich von Befestigungsmitteln (4) angeordnete Spannstücke (14, 15 und 16) aufgeteilt ist.

2. Befestigungsanordnung nach Anspruch 1,
**dadurch gekennzeichnet,** daß
- der gummielastische Profilstreifen (11) im Bereich von Durchtrittsöffnungen (8) im Flansch (6) für Befestigungsbolzen (4) von der Dichtseite (9) des Flansches (6) des Deckels (5) zur Befestigungsseite (10) hin durchtritt und die als Bundbolzen mit Abstandshülse ausgebildeten Befestigungsbolzen (4) gegen eine körperliche Berührung mit dem Deckel abschirmt.

3. Befestigungsanordnung nach Anspruch 1,
**dadurch gekennzeichnet,** daß
- die einzelnen Spannstücke zu einem zumindest zwei Befestigungsmittel (4) aufnehmenden Spannstück (14) zusammengefaßt sind.

4. Befestigungsanordnung nach den Ansprüchen 1 bis 3,
**dadurch gekennzeichnet,** daß
- die an der Befestigungsseite (10) des Flansches (6) in den Erweiterungen (7) angeordneten Auflagen (13) des elastischen Profilstreifens (11) im Bereich von einzelnen Spannstücken (15 und 16) mit einer aufragenden Wulst (22) versehen sind, die ein Verdrehen der einzelnen Spannstücke (15 und 16) und in Berührung kommen mit dem Deckel (5) verhindern.

## Claims

1. A fastening arrangement for fastening covers on engines, which is decoupled against transmission of structure-borne noise by a highly elastic profiled strip (11), wherein the highly elastic profiled strip (11) is located on an outwardly directed flange (6) of the cover (5) on both sides thereof and in the installed position is held sealingly under clamping pressure against the engine housing (1) by a retaining plate (14),
characterised in that
- the highly elastic profiled strip (11) is vulcanised on to the sealing side (9) of the flange (6) as a circumferential seal, provided with sealing ribs (12), and on the fastening side (10) is only vulcanised on as a coating (13) in the vicinity of fastening points, and
- the retaining plate is divided into a plurality of clamping members (14, 15 and 16) located only in the vicinity of the fastening means (4).

2. A fastening arrangement according to claim 1,
characterised in that
- the highly elastic profiled strip (11), in the vicinity of through openings (8) for fastening bolts (4) in the flange (6), passes from the sealing side (9) of the flange (6) of the cover (5) through to the fastening side (10) and shields the fastening bolts, which are in the form of collar bolts (4) with spacer sleeves, against bodily contact with the cover.

3. A fastening arrangement according to claim 1,
characterised in that
- the individual clamping members are combined to form a clamping member (14) accommodating at least two fastening means (4).

4. A fastening arrangement according to any of claims 1 to 3,
characterised in that
- the coatings (13) on the fastening side (10) of the flange (6) located in the widened parts (7) of the elastic profiled strip (11) are provided in the vicinity of individual clamping members (15 and 16) with a projecting bead (22) which prevents the individual clamping members (15 and 16) from twisting and coming into contact with the cover (5).

## Revendications

1. Dispositif de fixation de couvercles sur des machines, qui est découplé de la transmission de bruit structurel par une bande profilée (11) ayant l'élasticité du caoutchouc, la bande profilée (11) ayant l'élasticité du caoutchouc étant disposée de part et d'autre sur un rebord (6) du couvercle (5) qui est dirigé vers l'extérieur, et étant maintenue, par une tôle de maintien (14) en position de montage avec serrage et en étanchéité contre le carter de machine (1), **caractérisé** en ce que
- la bande profilée (11) ayant l'élasticité du caoutchouc est vulcanisée, sur le côté d'étanchéité (9) du rebord (6) du couvercle (5), sous la forme d'une garniture d'étanchéité périphérique pourvue de nervures d'étanchement (12), et, sur le côté de fixation (10), uniquement dans la région de points de fixation, sous la forme d'appuis (13), et
- la tôle de maintien est divisée en plusieurs pièces de serrage (14, 15 et 16), disposées uniquement dans la région de moyens de fixation (4).

2. Dispositif de fixation selon la revendication 1, **caractérisé** en ce que la bande profilée (11) ayant l'élasticité du caoutchouc passe du côté d'étanchéité (9) du rebord (6) du couvercle (5) vers le côté de fixation (10) dans la région d'ouvertures de passage (8) prévues dans le rebord (6) pour des boulons de fixation (4), et elle protège les boulons de fixation (4), réalisés sous forme de boulons à collet avec douille d'écartement, d'un contact physique avec le couvercle.

3. Dispositif de fixation selon la revendication 1, **caractérisé** en ce que les pièces individuelles de serrage sont réunies en une pièce de serrage (14) recevant au moins deux moyens de fixation (4).

4. Dispositif de fixation selon les revendications 1 à 3, **caractérisé** en ce que les appuis (13) de la bande profilée élastique (11), disposés dans les élargissements (7) sur le côté de fixation (10) du rebord (6), sont pourvus, dans la région de pièces de serrage individuelles (15 et 16), d'un renflement verticalement dressé (22) qui empêche les pièces de serrage individuelles (15 et 16) de tourner et d'entrer en contact avec le couvercle (5).
